# EUROPÄISCHE PATENTSCHRIFT

(11) **EP 0 034 217 B1**
(45) Veröffentlichungstag und Bekanntmachung des Hinweises auf die Patenterteilung: **18.05.1983**
(21) Anmeldenummer: 80107908.8
(22) Anmeldetag: 15.12.1980
(51) Int. Cl.: B28B 1/26

(54) **Vorrichtung zum Herstellen von sanitärkeramischen Erzeugnissen**
Apparatus for manufacturing ceramic sanitary products
Dispositif pour fabriquer des produits sanitaires en céramique

(30) Priorität: 13.02.1980 DE 3005278
(43) Veröffentlichungstag der Anmeldung: 26.08.1981
(73) Patentinhaber: KERAMAG Keramische Werke Aktiengesellschaft, D-40878 Ratingen (DE)
(72) Erfinder: Hemmers, Heinz, D-4230 Wesel (DE)
(74) Vertreter: Stenger, Alex

## Beschreibung

Die Erfindung betrifft eine Vorrichtung zum Herstellen von sanitärkeramischen Erzeugnissen, insbesondere Waschbecken, Klosettbecken, Sitzwaschbecken, Ablagen od. dgl., mittels aus wasseraufnehmendem Material, vorzugsweise Gips, hergestellten Formen, die jeweils mindestens aus zwei eine senkrechte Trennung aufweisenden Formteilen bestehen, welche nebeneinander auf einer Giessbank abgestellt und paarweise dichtend zusammenhaltbar sind, und die mittels einer absperrbaren Giessleitung zum steigenden Befüllen mit einem Schlickerbehälter verbindbar sind.

Vorrichtungen der voranstehend beschriebenen Art sind bekannt (vergl. z.B. DE-A-2319400). Sie umfassen eine unterhalb der Giessbank ortsfest verlegte Giessleitung, die über jeweils einen abnehmbaren Verbindungsschlauch mit jeder Form verbunden wird, so dass alle Formen gleichzeitig über ihren Verbindungsschlauch durch die gemeinsame Giessleitung mit Schlikker aus dem Schlickerbehälter steigend gefüllt werden können. Sobald sich in den Formen der Scherben mit der gewünschten Wandstärke gebildet hat, wird der überschüssige Schlicker durch die Verbindungsschläuche in die Giessleitung abgelassen. Dieser überschüssige Schlicker wird wiederum dem Schlickerbehälter zugeführt, um zu einem späteren Zeitpunkt verarbeitet zu werden.

Damit die Giessleitung und die jeweils zu einer aus zwei Formteilen bestehenden Form führenden Verbindungsschläuche ständig verwendet werden können, ist es erforderlich, zumindest diese Teile der Giessanlage regelmässig von Schlickerresten zu säubern. Zu diesem Zweck ist parallel zur Giessleitung eine Spülleitung vorgesehen. Diese Spülleitung besitzt Anschlussstutzen für sämtliche Verbindungsschläuche. Nach Abziehen des überschüssigen Schlickers werden die Verbindungsschläuche mit ihren oben liegenden Enden von den Formen abgenommen und auf die Stutzen der Spülleitung gesteckt. Auf diese Weise können alle Verbindungsschläuche und die Giessleitung durch aus dem Wassernetz entnommenes Wasser gespült werden, Dieses mit Schlickerresten verunreinigte Wasser wird einem Sumpf zugeführt. Vor jedem Giessvorgang müssen die Verbindungsschläuche sodann von der Spülleitung abgenommen und wieder an den Formen angebracht werden.

Diese bekannte Art einer Giessvorrichtung erfordert nicht nur einen erheblichen Arbeitsaufwand für das Umstecken der Verbindungsschläuche, sondern hat durch das ständige Spülen der Verbindungsschläuche und der Giessleitung einen Schlickerverlust zur Folge. Dieser Verlust entzieht jedoch nicht nur viele Tonnen Material dem eigentlichen Verwendungszweck, sondern verschmutzt grosse Wassermengen, die nur über eine Kläranlage abgeführt werden können und somit eine erhebliche Umweltbelastung darstellen.

Der Erfindung liegt die Aufgabe zugrunde, die bekannte Vorrichtung dahingehend weiter zu entwickeln, dass bei geringerem Arbeits- und Anlagenaufwand Materialverluste und Umweltbelastungen vermieden werden.

Die Lösung dieser Aufgabenstellung durch die Erfindung ist dadurch gekennzeichnet, dass jedes Formteil unterhalb seines Hohlraums eine etwa waagrecht verlaufende und zwischen den senkrechten Stirnflächen des Formteils durchgehend ausgebildete Öffnung aufweist, die über mindestens einen Verbindungskanal mit dem Hohlraum der Form verbunden ist und die bei zusammengeschobenen Formen sowohl mit der Öffnung im zur jeweiligen Form gehörenden anderen Formteil als auch mit der Öffnung im anschliessenden Formteil der benachbarten Form abgedichtet als Giessleitung verbunden ist.

Mit diesem Vorschlag der Erfindung wird die bei der bekannten Ausführung unterhalb der Giessbank angeordnete Giessleitung durch die in jedem Formteil ausgebildete Öffnung ersetzt. Hierdurch entfällt bei der erfindungsgemässen Vorrichtung nicht nur die eigentliche Giessleitung, sondern auch sämtliche Verbindungsschläuche, da diese durch mindestens einen Verbindungskanal je Form ersetzt sind. Da jeweils zwei Formteile den zur Erzeugung des sanitärkeramischen Erzeugnisses dienenden Hohlraum bilden, genügt ein Verbindungskanal je Form, um den aus dem Schlickerbehälter durch Schwerkraft in die miteinander verbundenen Öffnungen eintretenden Schlicker von unten her in die Hohlräume der Formen einströmen zu lassen. Auch das Abziehen des überschüssigen Schlickers nach Bildung der Scherben geschieht über die Verbindungskanäle und die zu einer Giessleitung miteinander verbundenen Öffnungen, so dass insoweit keine Änderungen des Verfahrens gegenüber dem bekannten Stand der Technik eintreten.

Ein weiterer wesentlicher Vorteil der erfindungsgemässen Ausbildung besteht darin, dass ein Spülvorgang überflüssig wird. Der in den Öffnungen der Formteile und in den Verbindungskanälen verbleibende Schlicker verfestigt sich wegen des wasseraufnehmenden Materials der Formteile ebenso wie der Scherben. Nach dem Öffnen der Formen und dem Herausnehmen der Scherben können diese Schlickerreste somit auf einfache Weise den Formteilen entnommen werden. Da die verfestigten Schlickerreste innerhalb der Formteile keiner Verschmutzung ausgesetzt sind, können sie ohne Schwierigkeiten wieder aufbereitet und einem neuen Verarbeitungsprozess zugeführt werden. Auf diese Weise wird nicht nur ein Verlust des teueren Materials vermieden, sondern auch die Notwendigkeit eines Spülvorganges, der einerseits eine erhebliche Wassermenge verbraucht und andererseits die Umwelt belastet.

Gemäss einem weiteren Merkmal der Erfindung weist das jeweils vorderste Formteil der auf einer Giessbank befindlichen Formen einen aus der freien Stirnfläche herausragenden Rohrstutzen zum Verbinden mit einem zum Schlickerbehälter führenden Giessleitungsstück auf. Auf diese Weise ist ein einfacher Anschluss der die Giessleitung beinhaltenden Formen an die zum Schlickerbehälterführende Leitung möglich.

Erfindungsgemäss weist jede aus mindestens zwei Formteilen bestehende Form mindestens einen Luftkanal auf, durch den während des Abführens des überschüssigen Schlickers Luft in den sich entleerenden Hohlraum der Form gepresst wird, um das Entstehen eines Unterdrukkes zu vermeiden. Anstelle jeweils einzelner Luftanschlüsse können gemäss einem weiteren Merkmal der Erfindung die Luftkanäle aller Formteile bei zusammengeschobenen Formen eine durchgehende Luftleitung bilden, so dass die Erfindung nicht nur die Giessleitung, sondern auch die Luftleitung durch entsprechend in den Formteilen ausgebildete Öffnungen ersetzt, die bei zusammengeschobenen Formen jeweils eine durchgehende Leitung bilden.

Falls mit der erfindungsgemässen Vorrichtung in jeder Form gleichzeitig mehrere sanitärkeramische Erzeugnisse hergestellt werden sollen, indem mindestens zwei voneinander getrennte Hohlräume in jeder Form ausgebildet sind, wird mit einer erfindungsgemässen Weiterbildung vorgeschlagen, die zwischen den senkrechten Stirnflächen jedes Formteils durchgehend ausgebildete Öffnung unterhalb und zwischen den beiden Hohlräumen anzuordnen und mit diesen durch jeweils einen Verbindungskanal zu verbinden. Diese zwischen den beiden Hohlräumen ausgebildete Giessleitung kann beim Abziehen des überschüssigen Schlickers nach der Bildung des Scherbens zugleich für das Abfliessen des überschüssigen Schlickers verwendet werden, wenn für jeden der voneinander getrennten Hohlräume ein Luftanschluss vorgesehen ist, durch welchen während des Entleerens Luft in den Hohlraum nachströmt.

Um separate Luftanschlüsse pro Hohlraum zu vermeiden, kann bei einer Weiterbildung der Erfindung jeder Hohlraum zur Aussenseite des Formteils geneigt und an seiner tiefsten Stelle über ein Kanalstück mit einem Auslaufkanal verbunden sein, der jeweils parallel zur Öffnung zwischen den Stirnflächen des Formteils verläuft und bei zusammengeschobenen Formen jeweils eine Auslaufleitung für den überschüssigen Schlicker bildet. In diesem Fall wird die zwischen den Hohlräumen durchgehend angeordnete Leitung als Luftleitung verwendet, so dass separate Luftanschlüsse vermieden werden. Hierdurch entfällt auch ein Reinigen der separaten Luftanschlüsse, das beim bekannten Stand der Technik einen zusätzlichen Arbeitsaufwand bedeutet. Durch die erfindungsgemässe Weiterbildung wird somit nicht nur die Produktivität erhöht, sondern gleichzeitig der Arbeitsaufwand vereinfacht.

Auf der Zeichnung sind zwei Ausführungsbeispiele der erfindungsgemässen Vorrichtung dargestellt, und zwar zeigen:
Fig. 1 einen Längsschnitt durch eine erste Ausführungsform der Vorrichtung zum Herstellen von Waschbecken, wobei drei zweiteilige Formen dargestellt sind;
Fig. 2 einen Schnitt gemäss der Schnittlinie 11-11 in Fig. 1 bei vollständig mit Schlicker gefüllter Form;
Fig. 3 einen der Fig. 2 entsprechenden Schnitt nach der Bildung des Scherbens während des Ausfliessens des überschüssigen Schlickers und
Fig. 4 einen den Schnittdarstellungen nach den Figuren 2 und 3 entsprechenden Schnitt durch eine zweite Ausführungsform zur gleichzeitigen Erzeugung zweier Waschbecken pro Form.

Die bei beiden Ausführungsbeispielen zum Herstellen von Waschbecken dienenden Formen bestehen jeweils aus zwei eine senkrechte Trennung aufweisenden Formteilen 1 und 2, die in Längsrichtung einer Giessbank 3 bzw. 4 nebeneinander derart abgestellt sind, dass sie paarweise Hohlräume 5 entsprechend der Form des herzustellenden Erzeugnisses bilden. Während beim Ausführungsbeispiel nach den Fig. 1 bis 3 pro Form ein Waschbecken hergestellt wird, bilden die dichtend zusammengehaltenen Formteile gemäss Fig. 4 zwei Hohlräume 5, so dass pro Form gleichzeitig zwei Waschbecken hergestellt werden.

Die in Fig. 1 der besseren Übersichtigkeit wegen weggelassene, jedoch in den Fig. 2 und 3 dargestellte Giessbank 3 umfasst ein gegenüber dem Untergestell 3a zwecks Veränderung der Neigung verstellbares Oberteil 3b. An diesem Oberteil 3b sind beim dargestellten Ausführungsbeispiel drei Laufflächen für Rollen 6 ausgebildet, die an der Unterseite einer Tragplatte 7 angeordnet sind. Auf dieser Tragplatte 7 stehen die Formteile 1 und 2, so dass diese besonders einfach in Längsrichtung der Giessbank 3 verschoben werden können.

Jedes Formteil 1 bzw. 2 weist unterhalb seines Hohlraumes 5 eine etwa waagerecht verlaufende und zwischen den senkrechten Stirnflächen des Formteils 1 bzw. 2 durchgehend ausgebildete Öffnung 8 auf, die bei zusammengeschobenen Formen sowohl mit der Öffnung 8 im zur jeweiligen Form gehörenden anderen Formteil 2 bzw. 1 als auch mit der Öffnung 8 im anschliessenden Formteil der benachbarten Form abgedichtet verbunden ist. Dies geht deutlich aus Fig. 1 hervor.

Diese Darstellung zeigt, dass die unterhalb des jeweiligen Hohlraumes 5 ausgebildeten Öffnungen 8 eine durchgehende Giessleitung bilden, wobei das jeweils vorderste Formteil 1 der auf der Giessbank 3 befindlichen Formen einen aus der freien Stirnfläche herausragenden Rohrstutzen 9 aufweist, durch den die in den Formteilen 1 und 2 durch die Öffnungen 8 gebildete Giessleitung mit einem zum nicht dargestellten Schlickerbehälter führenden Giessleitungsstück 10 verbunden wird. Jede aus den beiden Formteilen 1 und 2 gebildete Form besitzt einen Verbindungskanal 11, durch welchen die Öffnung 8 mit dem Hohlraum 5 verbunden ist.

Durch die bei dichtend zusammengehaltenen Formen die Giessleitung bildenden Öffnungen 8 wird über den Rohrstutzen 9 und das Giessleitungsstück 10 Schlicker aus dem hochstehenden Schlickerbehälter in die Hohlräume 5 der Formen gedrückt, wobei dieser Schlicker über die Verbindungskanäle 11 steigend in die Hohlräume 5 eingeführt wird. Beim Füllen der Hohlräume 5 mit Schlicker kann die in den Hohlräumen 5 befindliche Luft durch die senkrechte Trennfuge entweichen, die jeweils zwischen den beiden Formteilen 1 und 2 vorhanden ist. Diese senkrechte Trennung besitzt bei zusammengeschobenen Formen eine solche Spaltweite, dass zwar Luft entweichen kann, dass aber der aufsteigende Schlicker die Fuge verschliesst, so dass ein Ausfliessen des Schlickers vermieden wird.

Sobald sich der in Fig. 3 angedeutete Scherben S gebildet hat, weil das Wasser aufnehmende Material der beiden Formteile 1 und 2 eine Verfestigung des Schlickers bewirkt, wird der überschüssige Schlicker abgezogen. Dies geschieht beim Ausführungsbeispiel nach den Fig. bis 3 durch die durch die Öffnungen 8 gebildete durchgehende Leitung. Zu diesem Zweck ist diese Leitung unterhalb des Hohlraumes 5 angeordnet. Damit ein vollständiges Abfliessen des überschüssigen Schlickers gewährleistet wird, sind die Formteile 1 und 2 gemäss Fig. 2 und 3 geneigt, und zwar durch eine Neigung des Oberteils 3b gegenüber dem Untergestell 3a der Giessbank 3.

Um ein vollständiges und möglichst schnelles Ausfliessen des überschüssigen Schlickers zu gewährleisten, wird unter geringem Überdruck stehende Luft während des Entleerungsvorganges in die Hohlräume 5 eingeführt. Dies kann beispielsweise durch einzelne Luftanschlüsse geschehen, welche die Luft von einer parallel zur Giessbank 3 verlegten Luftleitung in jede einzelne Form führen. Beim Ausführungsbeispiel nach den Fig. 1 und 2 sind derartige einzelne Luftanschlüsse durch einen Luftkanal 12 ersetzt, der parallel zu der Öffnung 8 in jedem Formteil 1 und 2 ausgebildet ist und bei zusammengeschobenen Formen eine durchgehende Luftleitung bildet. Bei dieser in den Fig. und 3 erkennbaren Ausführungsform entfällt somit auch eine zusätzliche Luftleitung, da diese durch die in den Formteilen 1 und 2 ausgebildeten Luftkanäle 12 ersetzt wird. Pro Form ist einer dieser Luftkanäle 12 mit dem Hohlraum 5 durch eine Verbindungsleitung 13 verbunden.

Durch die in den Fig. 1 bis 3 dargestellte Ausführungsform entfällt somit sowohl eine parallel zur Giessbank 3 verlegte Giessleitung als auch eine wiederum parallel hierzu verlaufende Luftleitung, so dass sich eine Verringerung des technischen Aufwandes für die Giessanlage ergibt. Neben dieser konstruktiven Vereinfachung ergibt sich jedoch weiterhin eine erhebliche Vereinfachung des Verfahrensablaufes und Arbeitsaufwandes, weil das Spülen der Giessleitung und das Anschliessen der Luftanschlüsse entfallen. Die sich in den Öffnungen 8 und gegebenenfalls Luftkanälen 12 bildenden Scherben können nach dem Öffnen der Formen und dem Herausnehmen des ein Waschbecken bildenden Scherbens den Formteilen 1 und 2 entnommen werden. Da diese verfestigten Schlickerreste innerhalb der Öffnungen 8 und gegebenenfalls Luftkanäle 12 keiner Verschmutzung ausgesetzt sind, ermöglichen sie ohne Schwierigkeiten eine Wiederaufbereitung, so dass sie einem neuen Verarbeitungsprozess zugeführt werden können und ein Verlust des teueren Materials vermieden wird. Hierdurch ergibt sich gleichzeitig eine erhebliche Vereinfachung für den Verfahrensablauf. Um eine Bildung eines Scherbens in den Verbindungskanälen 11 und Verbindungsleitungen 13 zu vermeiden, können diese durch aus Kunststoff oder Metall bestehende Rohrstücke gebildet werden, in denen sich wegen der fehlenden Wasseraufnahme kein Scherben bildet.

Bei der in den Fig. und 3 dargestellten Ausführungsform ist es auch möglich, den Schlicker durch die durch die Luftkanäle 12 gebildete Leitung zuzuführen und den überschüssigen Schlikker nach Bildung des Scherbens durch die durch die Öffnungen 8 gebildete Leitung abzuziehen. Als Leitung für die Zuführung von Druckluft kommt jedoch nur die durch die Luftkanäle 12 gebildete Leitung in Frage.

Beim Ausführungsbeispiel nach Fig.4 umfasst die durch zwei Formteile 14 und 15 gebildete Form zwei Hohlräume 5, mit denen jeweils ein Waschbecken erzeugt wird. Pro Form werden somit gleichzeitig zwei Waschbecken hergestellt.

Die Hohlräume 5 sind zur Aussenseite der Formteile 14 und 15 geneigt, so dass die wiederum über Rollen 6a auf der Giessbnk 4 abgestützte Tragplatte 7a im wesentlichen waagerecht ausgerichtet sein kann.

Die zwischen den senkrechten Stirnflächen jedes Formteils 14 und 15 durchgehend ausgebildeten Öffnungen 8a, welche die Giessleitung bilden, sind unterhalb und zwischen den beiden Hohlräumen 5 angeordnet und mit diesen Hohlräumen 5 durch jeweils einen Verbindungskanal 11 verbunden, so dass beide Hohlräume 5 gleichzeitig mit Schlicker gefüllt werden können. An seiner tiefsten Stelle ist jeder zur Aussenseite des Formteils 14 bzw. 15 geneigte Hohlraum 5 über ein Kanalstück 16 mit einem Auslaufkanal 17 verbunden. Jeder Auslaufkanal 17 verläuft parallel zur Öffnung 8a zwischen den Stirnflächen des jeweiligen Formteils 14 bzw. 15 und bildet bei zusammengeschobenen Formteilen 14 und 15 eine Auslaufleitung für den überschüssigen Schlicker.

Bei der in Fig. 4 dargestellten Ausführungsform wird somit der Schlicker über eine zentrale Giessleitung zugeführt, welche durch die Öffnungen 8a gebildet wird. Das Ausgiessen des überschüssigen Schlickers geschieht durch zwei Auslaufleitungen, die durch die Auslaufkanäle 17 gebildet werden. Die Öffnungen 8a bilden zugleich die Luftleitung, durch welche während des Ausfliessens des überschüssigen Schlickers Druckluft zugeführt werden kann. Beim Ausführungsbeispiel nach Fig.4 ist es allerdings auch möglich, die durch die Auslaufkanäle 17 gebildeten Leitungen als Giessleitung zu verwenden.

## Patentansprüche

1. Vorrichtung zum Herstellen von sanitärkeramischen Erzeugnissen, insbesondere Waschbekken, Klosettbecken, Sitzwaschbecken, Ablagen, Säulen od. dgl., mittels aus wasseraufnehmendem Material, vorzugsweise Gips, hergestellten Formen, die jeweils mindestens aus zwei eine senkrechte Trennung aufweisenden Formteilen (1, 2; 14, 15) bestehen, welche nebeneinander auf einer Giessbank (4) abgestellt und paarweise dichtend zusammenhaltbar sind, und die mittels einer absperrbaren Giessleitung (10) zum steigenden Befüllen mit einem Schlickerbehälter verbindbar sind, dadurch gekennzeichnet, dass jedes Formteil (1, 2; 14, 15) unterhalb seines Hohlraumes (5) eine etwa waagerecht verlaufende und zwischen den senkrechten Stirnflächen des Formteils durchgehend ausgebildete Öffnung (8; 8a) aufweist, die über einen Verbindungskanal (11; 11a) mit dem Hohlraum (5) verbunden ist und die bei zusammengeschobenen Formen sowohl mit der Öffnung (8; 8a) im zur jeweiligen Form gehörenden anderen Formteil (2, 1; 15, 14) als auch mit der Öffnung (8; 8a) im anschliessenden Formteil (2, 1; 15, 14) der benachbarten Form abgedichtet als Giessleitung verbunden ist.

2. Vorrichtung nach Anspruch 1, dadurch gekennzeichnet, dass das jeweils vorderste Formteil (1; 14) der auf einer Giessbank (3; 4) befindlichen Formen einen aus der freien Stirnfläche herausragenden Rohrstutzen (9) zum Verbinden mit einem zum Schlickerbehälter führenden Giessleitungsstück (10) aufweist.

3. Vorrichtung nach Anspruch 1 oder 2, dadurch gekennzeichnet, dass jede aus mindestens zwei Formteilen (1, 2; 14, 15) bestehende Form mindestens einen Luftkanal (12) aufweist.

4. Vorrichtung nach den Ansprüchen 1 bis 3, dadurch gekennzeichnet, dass die Luftkanäle (12) aller Formteile (1, 2) bei zusammengeschobenen Formen eine durchgehende Luftleitung bilden.

5. Vorrichtung nach mindestens einem der Ansprüche 1 bis 3 mit mindestens zwei voneinander getrennten Hohlräumen in jeder Form zur gleichzeitigen Erzeugung mehrerer Erzeugnisse pro Form, dadurch gekennzeichnet, dass die zwischen den senkrechten Stirnflächen jedes Formteils (14, 15) durchgehend ausgebildete Öffnung (8a) unterhalb und zwischen den beiden Hohlräumen (5) angeordnet und mit diesen durch jeweils einen Verbindungskanal (11 a) verbunden ist.

6. Vorrichtung nach Anspruch 5, dadurch gekennzeichnet, dass jeder Hohlraum (5) zur Aussenseite des Formteils (14,15) geneigt und an seiner tiefsten Stelle über ein Kanalstück (16) mit einem Auslaufkanal (17) verbunden ist, der jeweils parallel zur Öffnung (8a) zwischen den Stirnflächen des Formteils (14, 15) verläuft und bei zusammengeschobenen Formen jeweils eine Auslaufleitung für den überschüssigen Schlicker bildet.

## Claims

1. Apparatus for producing sanitary ceramic products, in particular wash basins, water closet basins, bidets, shelves, pedestals or the like, by means of moulds made of waterabsorbing material, preferably plaster of Paris, and each consisting of two mould parts (1, 2; 14, 15) which have a vertical spacing and which are laid adjacent to each other on a casting bench (4) and can be held together in a sealed manner in pairs, and can be connected for bottom filling purposes to a slip container by means of a casting material conduit (10) which can be shut off, characterized in that each mould part (1, 2; 14,15) comprises below its hollow compartment (5) an approximately horizontally extending through opening (8; 8a) which is formed between the vertical end surfaces of the mould part and is connected to the hollow compartment (5) by a communication channel (11; 11 a) and which when the moulds are pushed together becomes connected in a sealed manner both to the opening (8; 8a) in the other mould part (2, 1; 15, 14) pertaining to the respective mould, and also to the opening (8; 8a) in the adjoining mould part (2,1; 15, 14) of the neighbouring mould, to form a casting material conduit.

2. Apparatus as claimed in claim 1, characterized in that the forwardmost respective mould part (1; 14) of the moulds located on a casting bench (3; 4) comprises a pipe stub projecting from the free and surfaces (9) for connection to a casting conduit portion leading to the slip container.

3. Apparatus as claimed in claim 1 or 2, characterized in that each mould, which consists of at least two mould parts (1, 2; 14, 15) comprises at least one air channel (12).

4. Apparatus as claimed in claims 1 to 3, characterized in that the air channels (12) of all mould parts (1, 2) form a continuous air conduit when the moulds are pushed together.

5. Apparatus as claimed in at least one of claims 1 to 3, comprising at least two mutually separated hollow compartments in each mould for the simultaneous production of several products per mould, characterized in that the through opening (8a) formed between the vertical end surfaces of each mould part (14,15) is disposed below and between the two hollow compartments (5), and is connected to the latter by a respective communication channel (11 a).

6. Apparatus as claimed in claim 5, characterized in that each hollow compartment (5) is inclined towards the outside of the mould part (14, 15), and at its deepest position is connected by a channel portion (16) to an outlet channel (17) which extends respectively parallel to the opening (8a) between the end surfaces of the mould part (14, 15) and when the moulds have been pushed together forms a respective discharge channel for the surplus slip.

## Revendications

1. Dispositif pour la fabrication de produits sanitaires en céramique, en particulier de lavabos, de cuvettes de toilettes, de bidets, de tablettes, de colonnes ou analogues, au moyen de moules fabriqués en matériau absorbant l'eau, de préférence du plâtre, lesdits moules étant constitués chacun d'au moins deux parties de moules (1; 14, 15) présentant une séparation verticale, qui sont placées l'une à côté de l'autre sur un banc de coulée (4), qui peuvent être assemblées de manière étanche par paires et qui peuvent être reliées à un récipient de barbotine au moyen d'un conduit de coulée (10) pouvant être obturé en vue d'un remplissage par mouvement ascendant caractérisé en ce que chaque partie de moule (1, 2; 14, 15) présente en-dessous de sa cavité (5) une ouverture (8; 8a) s'étendant à peu près horizontalement et aménagée sur toute sa longueur entre les surfaces frontales verticales de la partie de moule, ladite ouverture (8; 8a) étant reliée avec la cavité (5) par l'intermédiaire d'un canal de liaison (11; 11a) et, lorsque les moules sont assemblés en étant pressés les uns contre les autres, reliée aussi bien avec l'ouverture (8; 8a) de l'autre partie de moule (2, 1; 15, 14) appartenantau même moule qu'avec l'ouverture (8; 8a) aménagée dans la partie de moule adjacente du moule voisin, cette liaison étant réalisée de manière étanche de manière à constituer un conduit de coulée.

2. Dispositif selon la revendication 1, caractérisé en ce que la partie de moule disposée la plus en avant (1; 14) des moules se trouvant sur un banc de coulée (13, 3; 4) présente un manchon tubulaire (9) faisant saillie de sa surface frontale libre en vue de la liaison avec une portion de conduit de coulée (10) conduisant à un récipient de barbotine.

3. Dispositif selon la revendication 1 ou 2, caractérisé en ce que chacun desdits moules constitués d'au moins deux parties de moules (1,2; 14, 15) comporte au moins un canal d'air (12).

4. Dispositif selon l'une quelconque des revendications 1 à 3, caractérisé en ce que les canaux d'air de toutes les parties de moules (1, 2) forment un conduit d'air traversant lorsque les moules sont assemblés en étant pressés les uns contre les autres.

5. Dispositif selon au moins l'une des revendications 1 à 3, comportant au moins deux cavités séparées l'une de l'autre dans chaque moule en vue de la fabrication simultanée de plusieurs produits par moule, caractérisé en ce que l'ouverture (8a) aménagée sur toute la longueur entre les surfaces frontales verticales de chacune des parties de moules (14, 15) est disposée en-dessous et entre les deux cavités (5) et est reliée avec ces dernières au moyen d'un canal de liaison (11a) pour chacune des cavités.

6. Dispositif selon la revendication 5, caractérisé en ce que chaque cavité (5) est inclinée vers la partie extérieure de la partie de moule (14, 15) et est reliée à sa partie la plus basse par l'intermédiaire d'une portion de canal (16) avec un canal de vidange (17) qui s'étend parallèlement à l'ouverture (8a) entre les surfaces frontales de la partie de moule (14, 15) et qui forme, lorsque les moules sont assemblés en étant pressés les uns contre les autres, un conduit de vidange pour le surplus de barbotine.
